# FASCICULE DE BREVET EUROPEEN

(11) **EP 3 434 842 B1**
(45) Date de publication et mention de la délivrance du brevet: **29.04.2020**
(21) Numéro de dépôt: 18173515.0
(22) Date de dépôt: 22.05.2018
(51) Int. Cl.: E04F 11/104, E04F 11/025, E04F 11/028, E04F 11/108, E04F 11/116, E04F 11/02

(54) **ESCALIER DROIT PRÉFABRIQUÉ À GIRON RÉGLABLE**
VORGEFERTIGTE GERADE TREPPE MIT REGULIERBAREM AUFTRITT
PREFABRICATED STRAIGHT STAIRCASE WITH ADJUSTABLE TREAD

(30) Priorité: 25.07.2017 FR 1757047
(43) Date de publication de la demande: 30.01.2019
(73) Titulaire: PBM Concept, 69800 Saint Priest (FR)
(72) Inventeur: MICHEL, Bernard, 13350 Charleval (FR)
(74) Mandataire: Cabinet Laurent & Charras

(56) Documents cités:
- DE-U1-202011 002 694
- DE-U1-202014 004 447
- FR-A1- 2 918 088
- FR-A1- 3 041 979
- JP-A- 2015 218 478
- US-A- 2 879 556
- US-A- 4 135 508
- US-A1- 2001 027 627

## Description

### DOMAINE DE L'INVENTION

L'invention concerne un escalier de type droit, à montage et réglage, tant du giron que de la hauteur simplifiés. Un tel escalier ne nécessite pas pour sa mise en place de moyens de manutention lourds, tels que classiquement mis en œuvre avec les escaliers préfabriqués traditionnels.

### ETAT ANTERIEUR DE LA TECHNIQUE

Le document FR 3 041 979 décrit un escalier droit comprenant un limon central sur lequel sont fixées des plateaux de marche, le limon central étant constitué d'une poutre métallique réalisée par découpage d'au moins une tôle, de telle sorte à définir des zones de réception des plateaux de marche, lesdites zones de réception comprenant une première zone d'appui et de boulonnage desdits plateaux de marche, et une seconde zone définissant une encoche orientée selon un plan sensiblement vertical, de largueur correspondant sensiblement à l'épaisseur du plateau de marche.

Les escaliers préfabriqués sont d'un usage aujourd'hui largement répandu. Traditionnellement, ils sont réalisés en béton, et sont constitués d'éléments modulaires, favorisant leur déplacement sur site et leur mise en place.

Ces escaliers comportent typiquement un limon et des éléments ou plateaux de marches préalablement fabriqués par moulage. Le limon une fois réalisé, lui aussi par moulage, est installé entre les deux étages à relier, puis la pose des marches est alors effectuée.

Différentes variantes de ce genre d'escaliers préfabriqués sont connues : voir par exemple FR 2 962 143.

On conçoit de fait qu'en raison même du procédé de fabrication du limon, comme déjà dit par moulage, il est difficilement concevable de disposer d'une hauteur réglable des marches, sauf à multiplier le nombre de moules de réalisation du limon.

Au demeurant, quand bien même le limon en tant que tel est d'un poids inférieur à un escalier entier préfabriqué, il demeure néanmoins d'un poids conséquent nécessitant quoiqu'il arrive l'utilisation d'outils de manutention.

En outre, un ferraillage doit traditionnellement être mis en place dans une gorge définie dans le limon, ledit ferraillage étant ensuite noyé par une coulée de béton supplémentaire effectuée sur site, de telle sorte à assurer la résistance mécanique de l'escalier.

Bref, on conçoit les inconvénients inhérents à ce type d'escalier, nés d'une part de l'absence de réglage de la hauteur des marches, et d'autre part, de la mise en place relativement fastidieuse de tels escaliers.

L'invention vise à surmonter ces inconvénients.

### EXPOSE DE L'INVENTION

A cet effet, elle propose un escalier comprenant un limon, non plus réalisé en béton mais en métal, sur lequel sont fixées des marches réalisées notamment en béton ou en bois.

Ainsi, selon l'invention, la poutre-support constitutive du limon est constituée d'une tôle pliée, notamment réalisée en acier, définissant :
▪ des contremarches ;
▪ des zones de réception et de fixation des marches, et plus précisément des plateaux de marche.

Lorsque les marches sont réalisées en béton, elles sont réalisées par moulage et présentent donc une dimension standard. Corollairement, lorsque les marches sont en bois, elles peuvent être réalisées par découpe, là encore selon des dimensions standards En mettant en œuvre un limon constitué d'une poutre métallique, et en l'espèce, d'une tôle découpée puis pliée, il devient possible de régler de manière très simple la hauteur de marches en jouant sur le pliage et la découpe de la tôle.

Ainsi selon l'invention, l'escalier comprend un limon constitué d'une poutre métallique unique réalisée par découpage et pliage d'au moins une tôle notamment d'acier, de telle sorte à définir des zones de réception des plateaux de marche, les plateaux de marche étant réalisés en béton ou en bois.

Selon l'invention, les zones de réception définies par le limon pour les plateaux de marche, comprennent une première zone d'appui et de collage ou de boulonnage dudit plateau de marche, et une seconde zone définissant une encoche orientée selon un plan sensiblement vertical, de largueur correspondant sensiblement à l'épaisseur du plateau de marche, encoche au sein de laquelle ledit plateau est susceptible de coulisser d'une distance plus ou moins importante, et au maximum de 5 centimètres afin de définir le giron souhaité.

En d'autres termes, l'invention consiste à prévoir une poutre support constitutive du limon, réalisée par découpage et pliage d'au moins une tôle d'acier, voire de plusieurs tôles, ces opérations de découpage et de pliage permettant de faire varier la hauteur des marches d'une part, et par conception permet également de faire varier le giron en raison du positionnement choisi des plateaux de marche sur ledit limon.

Selon un premier mode de réalisation de l'invention, la poutre métallique constitutive du limon est constituée d'une tôle métallique unique, découpée puis repliée, de telle sorte à définir le fond du limon ainsi que deux ailes latérales.

Lorsque le plateau de marche est fixé par collage, il présente, par moulage ou par découpe, une zone en saillie faisant fonction d'épaulement, apte à être reçue entre les deux ailes latérales du limon, lesdites ailes résultant du repliage de la tôle découpée constitutive de la poutre métallique..

Avantageusement, dans cette configuration, chacun des plateaux de marche comporte sur sa surface inférieure, c'est-à-dire sur sa face d'appui, une encoche ou évidement, susceptible de résulter de moulage, apte à coopérer avec une saillie correspondante, émanant de la contremarche.

Lesdites contremarches sont également réalisées en métal, et fixées entre les deux ailes latérales précitées, notamment par soudure.

Selon un second mode de réalisation, la poutre constitutive du limon n'est plus réalisée à partir du découpage et du pliage en forme de U à partir d'une seule tôle, mais à partir du découpage, du pliage et de l'assemblage de deux tôles distinctes en forme de L. Cet assemblage est réalisé notamment par soudure. Les deux tôles ainsi soudées définissent le fond du limon et ses ailes latérales. Les deux ailes latérales qui résultent du pliage et du découpage définissent alors une zone de de réception des plateaux des marches.

Ce second mode de réalisation permet de réduire de façon significative la largeur du limon et donc l'encombrement lié à une telle architecture. Cette diminution de l'encombrement participe en outre à l'aspect esthétique de l'escalier.

Les extrémités libres des deux ailes latérales, selon ce second mode de réalisation, peuvent en outre être repliées en direction l'une de l'autre afin de former une contremarche qui se retrouve alors intégrée à la poutre.

Avantageusement, lesdites extrémités libres ainsi repliées sont soudées l'une à l'autre.

Selon l'invention, les zones de réception définies par le limon pour les plateaux de marche comprennent une première zone d'appui et de collage ou de boulonnage desdits plateaux de marche, et une seconde zone définissant une encoche orientée selon un plan essentiellement vertical de largeur correspondant sensiblement à l'épaisseur du plateau de marche, encoche au sein de laquelle lesdits plateaux sont susceptibles de coulisser selon une distance plus ou moins importante fonction du giron souhaité. Ce faisant, on peut faire varier la superposition des plateaux de marche. Pour rappel, le collet est la partie la plus étroite des marches d'un escalier tournant notamment d'un escalier à vis.

Selon le second mode de réalisation, des surfaces d'appui et de solidarisation des plateaux de marche sont ensuite fixées au voisinage de l'extrémité libre des deux ailes latérales. Les plateaux de marche sont alors fixés au limon par boulonnage sur ces surfaces.

Selon l'invention, le limon peut être constitué de plusieurs tronçons de poutre assemblés les uns aux autres, notamment par boulonnage.

Selon l'invention, d'autres sections de l'escalier de type « quart tournant » peuvent être accolées aux deux extrémités de la section droite obtenue. A cet effet, le limon comporte plusieurs tronçons de poutres assemblés les uns aux autres notamment par boulonnage. La liaison entre les différents tronçons de poutre est réalisée par l'entremise de deux platines et quatre boulons.

### BREVE DESCRIPTION DES FIGURES

La manière dont l'invention peut être réalisée et les avantages qui en découlent, ressortiront mieux de l'exemple de réalisation qui suit, donné à titre indicatif et non limitatif à l'appui des figures annexées.
La figure 1 est une représentation schématique en perspective illustrant l'escalier conforme à l'invention.
La figure 2 est une vue schématique en perspective d'une partie du limon conforme à un premier mode de réalisation de l'invention.
La figure 3 est une vue schématique latérale d'une portion du limon de la figure 2.
La figure 4 est une vue en plan d'un plateau de marche conforme à l'invention.
La figure 5 est une représentation schématique en vue latérale illustrant l'assemblage de deux tronçons de la poutre constitutive du limon selon l'invention.
La figure 6 est une représentation schématique en perspective du limon de l'escalier de l'invention réalisé selon un second mode de réalisation.
La figure 7 est une représentation schématique partielle de face de la figure 6.
La figure 8 est une représentation schématique illustrant les deux éléments constitutifs du limon avant assemblage selon ce second mode de réalisation.
La figure 9 est une représentation schématique en perspective d'un plateau de marche vue de sa face inférieure en cours de fixation par boulonnage sur le limon.
La figure 10 est une vue analogue à la figure 9, ledit plateau étant alors complètement fixé sur le limon.

### DESCRIPTION DETAILLEE DE L'INVENTION

Dans le cadre de l'invention, le limon est métallique. Une fois réalisé, il est déplacé sur site et posé, et des plateaux de marche indépendants sont rapportés et fixés sur ledit limon une fois celui-ci fixé.

On a représenté au sein de la figure 1 une vue en perspective schématique de l'escalier droit conforme à un premier mode de réalisation de l'invention. Comme déjà dit, cet escalier est de type préfabriqué, en ce sens qu'il comporte un limon indépendant des plateaux de marche.

Fondamentalement, celui-ci se compose d'un limon (1), constitué d'une poutre métallique, définissant des zones d'appui et de réception de marches (2), et plus précisément de plateaux de marche (2) réalisés en béton, notamment par moulage ou en bois, obtenus alors par découpe.

Le limon (2) est constitué d'une poutre métallique, réalisée, selon ce premier mode de réalisation, à partir d'une tôle unique d'acier découpée à plat, par exemple à l'aide d'une machine à commande numérique. Une fois découpée, cette tôle est repliée en forme de U afin de définir le fond (3) du limon, typiquement plan, ainsi que deux ailes latérales (4 et 5), s'étendant sensiblement perpendiculairement par rapport au fond (3). Ces ailes latérales (4) et (5) présentent des découpes, de telle sorte à définir chacune une encoche (9), dont la fonction sera décrite ci-après.

Par ailleurs, selon ce mode de réalisation, les ailes (4) et (5) sont ainsi découpées de telle sorte qu'elles définissent une surface d'appui constituée par leur bord libre résultant de leur découpe. Cette zone d'appui est en outre complétée par une zone (8), horizontale, associée à une contremarche (6) s'étendant verticalement, l'ensemble (6) et (8) étant d'une seule pièce et solidarisé aux ailes latérales (5) et (4) par soudage.

On conçoit aisément qu'en agissant sur la machine de découpe à commande numérique assurant la découpe de la tôle constitutive du limon (2), on peut jouer sur la hauteur des contremarches de manière simple et ainsi définir l'escalier souhaité en termes de telles caractéristiques.

Par ailleurs, toujours selon ce mode de réalisation, la partie amont de la zone de collage (8) comporte une excroissance ou saillie (10) dirigée vers le haut, destinée à coopérer avec un évidement (13) de forme correspondante ménagé, par moulage, sur la face inférieure (12) dudit plateau de marche. Ces différents éléments contribuent à la stabilité des plateaux de marche une fois posés et collés sur le limon (1).

Selon un autre mode de réalisation de l'invention, plus particulièrement décrit en relation avec les figures 6 à 8, le limon n'est plus formé d'une seule tôle découpée puis pliée en forme de U, mais de deux tôles (24) et (25), là encore réalisées en acier, découpées et pliées en forme de L. La méthode de découpe et de pliage demeure la même que pour le premier mode de réalisation.

Les deux L ainsi formés sont assemblés, notamment par soudure (30), au niveau de leur barre horizontale afin de former le fond du limon (23). Les extrémités libres des deux ailes latérales sont repliées en direction l'une de l'autre, avant soudure des tôles (24, 25), afin d'être en contact l'une avec l'autre. Ces deux extrémités peuvent être solidarisées l'une à l'autre, notamment par soudure. Ces extrémités libres repliées (26) constituent ainsi une contremarche.

Selon le même principe que décrit précédemment, la découpe des deux plaques (24) et (25) favorise le positionnement des plateaux de marche et rend celui-ci modulable.

En outre, des surfaces d'appui et de solidarisation (28) percées d'orifices traversants (31, 32), sont ensuite soudées au voisinage des extrémités libres des deux ailes latérales afin d'accueillir les plateaux de marche, ces derniers étant fixés par boulonnage sur ladite surface (28).

On a représenté en relation avec les figures 9 et 10 cette fixation par boulonnage des plateaux de marche sur la platine (28).

Dans cette configuration, les plateaux de marche sont munis d'inserts filetés, aptes à traverser les orifices (31, 32) de la platine (28), et à recevoir chacun un boulon de fixation. Alternativement, des vis (34) sont insérées dans des taraudages filetés ménagés au sein de la face inférieure (33) du plateau de marche après avoir traversé lesdits orifices (31, 32) de la platine (28). Afin de faciliter le positionnement puis la fixation du plateau de marche sur la platine, les deux orifices antérieurs (32) de cette dernière sont remplacés par des lumières débouchantes (35), permettant de faire glisser ledit plateau de marche déjà muni des deux vis correspondantes (34) non complètement vissées. Lorsque le plateau de marche est correctement positionné sur la platine, on boulonne alors complètement, avec vissage de la troisième vis dans l'orifice (31).

Comme on l'a représenté sur les figures 3 et 6, des encoches (9) et (29) définies par les découpes ménagées au sein des ailes latérales (4, 5) et (24, 25) du limon (1) présentent une largeur correspondant au jeu prêt à l'épaisseur (2) des plateaux de marche. Ce faisant, ces derniers peuvent être insérés plus ou moins profondément au sein de ces encoches (9, 29), permettant ainsi de faire varier le giron en fonction du souhait de l'utilisateur. Par ailleurs, ces encoches (9, 29) favorisent la stabilité du positionnement des plateaux de marche sur le limon, en s'opposant à tout risque de basculement. En outre, en raison de ce coulissement possible plus ou moins important du plateau de marche dans les encoches, on dispose d'un degré de superposition variable des marches l'une sur l'autre, là encore au gré du souhait de l'utilisateur.

Enfin et tel qu'on peut l'observer sur la figure 4, le plateau de marche, lorsqu'il est collé, comporte par moulage ou par découpe, une saillie (11) se prolongeant dans le plan dudit plateau, destinée à être reçue entre les deux ailes latérales (4, 5) du limon, constituant ainsi un épaulement avec le limon et la contremarche sus-jacente.

Les plateaux de marche, comme déjà dit, sont reçus d'une part sur le bord supérieur des découpes définissant les ailes latérales (4, 5) et d'autre part sur la zone de collage (8) au niveau de laquelle lesdits plateaux de marche sont collés.

Le limon peut n'être que d'un unique tenant, mais peut également être constitué de plusieurs tronçons solidarisés entre eux, tel qu'on l'a représenté sur la figure 5, ce, fonction de la hauteur de l'escalier. L'assemblage de deux tronçons consécutifs entre eux peut être réalisé par l'entremise de quatre boulons maintenant deux platines en contact.

On conçoit tout l'intérêt de l'escalier conforme à l'invention, résultant tout d'abord de la facilité de pose, puisqu'aussi bien il suffit de ne manutentionner que des limons métalliques ou des tronçons de limon, dont le poids est typiquement au maximum égal à 40 ou 50 kg ne nécessitant dès lors plus d'outils de manutention.

En outre, il est possible de réaliser des réglages sur-mesure de la hauteur des marches, par simple choix des paramètres de découpe de la tôle destinée à constituer le limon de l'invention.

Enfin, il est également possible de régler le giron par simple coulissement plus ou moins important des plateaux de marche sur le limon.

## Revendications

1. Escalier droit comprenant un limon central (1) sur lequel sont fixées des plateaux de marche (2),
le limon central (1) étant constitué d'une poutre métallique réalisée par découpage et pliage d'au moins une tôle, notamment réalisée en acier, de telle sorte à définir des zones de réception (8, 9) des plateaux de marche (2), lesdites zones de réception comprenant une première zone d'appui et de collage ou de boulonnage (8, 28) desdits plateaux de marche, et une seconde zone définissant une encoche (9, 29) orientée selon un plan sensiblement vertical, de largueur correspondant sensiblement à l'épaisseur du plateau de marche, encoche au sein de laquelle ledit plateau est susceptible de coulisser d'une distance plus ou moins importante afin de définir le giron souhaité;
• les plateaux de marche (2) étant réalisés en béton ou en bois.

2. Escalier droit selon la revendication 1, ***caractérisé* en ce que** le plateau de marche (2) présente, par moulage, une zone en saillie (11) faisant fonction d'épaulement, apte à être reçue entre deux ailes latérales (4, 5) du limon, lesdites ailes résultant du repliage de la au moins une tôle découpée constitutive de la poutre métallique formant le limon.

3. Escalier droit selon l'une des revendications 1 et 2, ***caractérisé* en ce que** la tôle constitutive du limon est unique, le découpage et le repliage de ladite tôle définissant le fond du limon et deux ailes latérales (4, 5).

4. Escalier droit selon la revendication 3, ***caractérisé* en ce qu'**il comprend en outre des contremarches (6), également réalisées en métal, et soudées au sein de la poutre métallique constitutive du limon.

5. Escalier droit selon la revendication 4, ***caractérisé* en ce que** le plateau de marche (2) comprend, sur sa surface inférieure (12), c'est-à-dire, sur sa face d'appui, une encoche ou évidement (13) apte à coopérer avec une saillie (10) émanant de la contremarche (6).

6. Escalier droit selon les revendications 1 et 2, ***caractérisé* en ce que** le limon (1) est obtenu à partir du découpage, du pliage et de l'assemblage, notamment par soudure, de deux tôles en forme de L, définissant après soudure, le fond (23) du limon et des ailes latérales (24, 25) résultant du pliage et du découpage, définissant une zone de réception des plateaux de marche.

7. Escalier droit selon la revendication 6, ***caractérisé* en ce que** les extrémités libres des ailes latérales (24, 25) sont repliées en direction l'une de l'autre et éventuellement solidarisées entre elles, notamment par soudure, de façon à former une contremarche.

8. Escalier droit selon l'une des revendications 6 et 7, ***caractérisé* en ce que** le limon (1) reçoit une surface (28) d'appui et de solidarisation des plateaux de marche, fixée au voisinage de l'extrémité libre des ailes latérales (24, 25).

9. Escalier droit selon la revendication 8, ***caractérisé* en ce que** les plateaux de marche sont fixés au limon par boulonnage sur la surface d'appui et de solidarisation (28).

10. Escalier droit selon l'une des revendications 1 à 9, ***caractérisé* en ce que** le limon est constitué de plusieurs tronçons de poutre assemblés les uns aux autres, notamment par boulonnage.

## Patentansprüche

1. Gerade Treppe mit einem Zentralholm, (1) an dem Stufenplatten (2) befestigt sind,
• der Zentralholm (1) besteht dabei aus einem Metallpfosten, ausgeführt durch Schneiden und Biegen mindestens eines Blechs, insbesondere aus Stahl, so dass Aufnahmezonen (8, 9) für die Stufenplatten (2) definiert werden, diese Aufnahmezonen umfassen dabei eine erste Auflage und Klebe- oder Verschraubungsfläche (8, 28) dieser Stufenplatten und eine zweite Zone, die eine Kerbe (9, 29) definiert, die im Wesentlichen senkrecht ausgerichtet ist, mit einer Breite, die im Wesentlichen der Dicke der Stufenplatte entspricht, in diese Kerbe sollen die genannten Platten entsprechend einer größeren oder kleineren Distanz gleiten um die gewünschte Trittstufe zu definieren;
• die Stufenplatten (2) sind dabei aus Beton oder Holz ausgeführt.

2. Gerade Treppe nach Anspruch 1, ***dadurch gekennzeichnet, dass*** die Stufenplatte (2) eine gegossene, herausragende Zone (11) aufweist, die als Schulter dient und zwischen zwei Seitenflügeln (4, 5) des Holms aufgenommen werden kann, diese Flügel ergeben sich aus dem erneuten Biegen des ausgeschnittenen Blechs, das den Metallbalken bildet, das den Holm bildet.

3. Gerade Treppe nach einem der Ansprüche 1 bis 2, ***dadurch gekennzeichnet, dass*** das Blech, das den Holm bildet, ein Einzelteil ist, das Schneiden und Biegen dieses Blechs definieren den Boden des Holms und zwei Seitenflügel (4, 5).

4. Gerade Treppe nach Anspruch 3, ***dadurch gekennzeichnet, dass*** sie außerdem Setzstufen (6) umfasst, die ebenfalls aus Metall ausgeführt werden und innerhalb des Metallbalkens, der den Holm bildet, zwischen den Seitenflügeln geschweißt sind.

5. Gerade Treppe nach Anspruch 4, ***dadurch gekennzeichnet, dass*** die Stufenplatte (2) auf ihrer Unterseite (12), das heißt auf ihrer Auflageseite, eine Kerbe oder Vertiefung (13) umfasst, die in eine entsprechende Auskragung (10) der Setzstufe (6) greifen kann.

6. Gerade Treppe nach den Ansprüchen 1 und 2, ***dadurch gekennzeichnet, dass*** der Holm (1) sich durch Schneiden, Biegen und Montage, insbesondere durch Schweißen, von zwei Blechen in L-Form ergibt, die nach dem Schweißen den Boden (23) des Holms und Seitenflügel (24, 25) definieren, die durch Biegen und Schneiden entstehen und die eine Aufnahmezone der Stufenplatten definieren.

7. Gerade Treppe nach Anspruch 6, ***dadurch gekennzeichnet, dass*** die freien Endstücke der Seitenflügel (24, 25) in Richtung aufeinander zu gebogen sind und eventuell miteinander verbunden sind, vor allem durch Schweißen, um so eine Setzstufe zu bilden.

8. Gerade Treppe nach einem der Ansprüche 6 und 7, ***dadurch gekennzeichnet, dass*** der Holm (1) eine Auflage- und Befestigungsfläche (28) der Stufenplatten aufnimmt, befestigt in Nähe des freien Endes des Seitenflügels (24, 25).

9. Gerade Treppe nach Anspruch 8, ***dadurch gekennzeichnet, dass*** die Stufenplatten mit dem Holm über eine Bolzenverbindung an der Auflage- und Befestigungsfläche (28) befestigt sind.

10. Gerade Treppe nach einem der Ansprüche 1 bis 9, ***dadurch gekennzeichnet, dass*** der Holm aus mehreren Balkenteilstücken besteht, die insbesondere durch Verschraubung zusammenmontiert sind.

## Claims

1. Straight staircase comprising a central stringer (1) on which are attached the treads (2),
▪ the central stringer (1) being made of a metal beam manufactured by cutting and bending of at least one metal sheet, in particular of steel, to define reception zones (8, 9) for the treads (2), the said reception zones comprising a first bearing or bonding zone (8, 28) for the said treads, and a second zone (9) forming a notch (9, 29) arranged in a substantially vertical plane, having a width corresponding essentially to the thickness of the tread, and in which the said tread can slide over a variable distance to define the desired tread area;
▪ the treads (2) being made of concrete or wood.

2. A straight staircase according to the claim *1,* ***characterised* in that** the tread (2) has, by moulding, a projecting nose (11) acting as a shoulder, capable of being seen between two sides (4, 5) of the stringer, the said sides resulting from the bending of the at least one sheet of metal forming the metal beam of which the stringer is built.

3. A straight staircase according to one of claims 1 and 2, **characterised in that** the sheet metal forming the stringer is unique with the cutting and bending of said sheet metal defining the base of the stringer and two sides (4, 5).

4. A straight staircase according to claim 3, **characterised in that** it also comprises risers (6), also made of metal, and welded into the metal beam forming the stringer.

5. A straight staircase according to claim 4, **characterised in that** the tread (2) comprises, on its lower surface (12), i.e. on its bearing face, a notch or recess (13) designed to fit a projection (10) emanating from the riser (6) .

6. A straight staircase according to claims 1 and 2, **characterised in that** the stringer (1) is obtained by cutting, bending and assembling, in particular by welding, two L-shaped sheets, which after welding form the base (23) of the stringer and the sides )24, 25) obtained by the bending and cutting process, defining a reception area designed to support the stair treads.

7. A straight staircase according to claim 6, **characterised in that** the free ends of the sides (24, 25) are bent towards each other and possibly joined together, in particular by welding, to form a riser.

8. A straight staircase according to claims 6 and 7, **characterised in that** the stringer (1) is provided with a bearing zone (28) and connecting plate to secure the treads, attached near the free end of the sides (24, 25).

9. A straight staircase according to claim 8, **characterised in that** the treads are attached to the stringer by bolting to the bearing zone and connecting plate (28).

10. A straight staircase according to one of claims 1 to 9, **characterised in that** the stringer comprises several beam sections assembled together, in particular by bolting.
